# FASCICULE DE BREVET EUROPEEN

(11) **EP 2 622 201 B1**
(45) Date de publication et mention de la délivrance du brevet: **29.10.2014**
(21) Numéro de dépôt: 11773776.7
(22) Date de dépôt: 26.09.2011
(51) Int. Cl.: F02M 35/10, F02M 55/02, F02M 69/46, F02M 69/50

(54) **MODULE FONCTIONNEL D'ALIMENTATION EN AIR INTÉGRANT UNE RAMPE D'INJECTION**
FUNKTIONELLES LUFTZUFÜHRMODUL MIT EINER EINSPRITZVERTEILERLEISTE
FUNCTIONAL AIR-SUPPLY MODULE INCORPORATING AN INJECTION RAIL

(30) Priorité: 29.09.2010 FR 1057843
(43) Date de publication de la demande: 07.08.2013
(73) Titulaire: SYSTEMES MOTEURS, 78280 Guyancourt (FR)
(72) Inventeur: ROUSSEL, Jérôme, F-68000 Colmar (FR)
(74) Mandataire: Nuss, Laurent
(86) Numéro de dépôt international: PCT/FR2011/052233
(87) Numéro de publication internationale: WO 2012/042159

(56) Documents cités:
- EP-A1- 2 148 076
- EP-A2- 1 270 917
- EP-A2- 1 533 514
- EP-A2- 1 568 880
- WO-A1-2011/036410
- US-A1- 2005 045 155

## Description

La présente invention concerne le domaine des équipements et accessoires de moteurs à combustion interne, plus particulièrement ceux alimentés par des rampes d'injection haute pression.

L'invention a plus particulièrement pour objet un module fonctionnel d'alimentation en air d'un tel moteur intégrant une rampe d'injection.

Dans les véhicules à moteur à combustion interne, dont les différents pistons sont alimentés par une rampe d'injection commune, cette dernière est souvent située à proximité du répartiteur d'admission ou d'un organe analogue d'alimentation (compresseur, ...) dans l'environnement immédiat du moteur, ces deux accessoires devant en outre être solidarisés rigidement au bloc-moteur.

Il était par conséquent évident pour l'homme du métier de tenter de relier entre eux ces deux composantes ou des parties au moins de ces dernières pour qu'ils forment un ensemble structurel présentant une cohésion interne et puissent être solidarisés conjointement avec le bloc-moteur. Diverses solutions en ce sens ont déjà été formulées et présentées.

Ainsi, il a été proposé de monter la rampe d'injection sur le répartiteur, par exemple par le document FR 2 779 681.

Dans ce document, les deux accessoires sont reliés entre eux par un raccord rapide.

Néanmoins, une fixation indirecte de la rampe d'injection sur le bloc-moteur à travers le répartiteur est nécessairement moins rigide et moins résistante qu'une fixation directe et sollicite en outre de manière supplémentaire une partie au moins dudit répartiteur, ainsi que ses points de fixation.

Par le document WO 2011/036410, au nom de la demanderesse, un mode de fixation améliorée a été proposé.

Ce document divulgue un module fonctionnel intégrant un répartiteur d'admission avec une platine de fixation et de raccordement intégrée, une rampe d'injection et une pièce de rétention pour le blocage de la rampe.

Dans cette construction, le répartiteur participe positivement au maintien de la rampe d'injection par l'intermédiaire de la pièce de rétention et présente donc une conformation et une résistance structurelle adaptée pour remplir cette fonction additionnelle.

Il a également été proposé de fixer le répartiteur et la rampe d'injection de manière combinée et totalement interdépendante au niveau des mêmes points de fixation, tout en assurant une liaison mécanique entre les deux éléments.

Ainsi, le document EP 1 240 423 divulgue un ensemble combiné répartiteur - rampe d'injection, dans lequel ladite rampe est pourvue d'extensions annulaires sous forme de serre-flans enserrant chacun une tubulure du répartiteur. Ces serre-flans formés sur la rampe sont munis de pieds d'appui pour le passage des vis de fixation, qui coïncident tous avec des orifices de fixation de la platine de raccordement des tubulures et qui viennent en contact sous pression sur ladite platine au niveau desdits orifices lors du montage sur le bloc-moteur.

Dans une autre forme de réalisation divulguée par ce document, les serre-flancs sont réalisés en une pièce indépendante unique, dépourvue de pattes d'appui, venant recouvrir la platine de raccordement des tubulures, fermer par le dessus le logement de réception de la rampe dans la platine et fixer cette dernière sur la culasse sous pression pour réaliser l'étanchéité.

Dans les deux formes de réalisation, l'ensemble des points de fixation de la platine des tubulures et des serre-flancs sont confondus et ces derniers ne sont pas en appui direct sur le bloc-moteur, mais reposent sur la platine qu'ils solidarisent et plaquent par pincement, avec l'aide également de la rampe, contre ledit bloc-moteur.

De ce fait, la fixation des serre-flancs et la fixation des tubulures sont totalement interdépendantes et la rampe d'injection contribue elle-même au montage avec blocage desdites tubulures sur le bloc-moteur.

Une telle construction entraîne néanmoins une structure complexe pour la rampe d'injection lorsqu'elle est formée d'un seul tenant avec les serre-flancs, puisque ces derniers doivent engager les différentes portions de tubulure.

De plus, ces réalisations connues imposent une configuration forcée pour la platine de raccordement des tubulures en vue d'aboutir à une coïncidence totale entre pieds d'appui des serre-flancs et orifices de fixation de la platine des tubulures. Il peut en résulter une implantation des sites de fixation au niveau de la platine de raccordement qui n'est pas optimisée en termes de contraintes et de sollicitations, ce d'autant plus que cette platine est assemblée avec le collecteur d'admission, dont le positionnement dans l'espace du corps principal peut être décalé ou déporté par rapport à celui de la platine.

Par ailleurs, solliciter la rampe d'injection pour participer positivement à la solidarisation de la platine des tubulures sur le bloc-moteur génère des contraintes mécaniques au niveau de cette rampe, qui peuvent être préjudiciables dans la durée à son intégrité structurelle, compte tenu notamment du contexte vibratoire.

Enfin, une désolidarisation imposée de la platine des tubulures lors d'une désolidarisation ou d'un démontage de la pièce de maintien peut ne pas être souhaitable dans certaines configurations constructives et être même pénalisante, par exemple en termes de pertes de temps, de difficultés lors du remontage et/ou d'étanchéité.

A l'instar du document EP 1 240 423, le document EP 1 270 917 présente aussi une solution de fixation combinée d'une platine d'un répartiteur d'admission et d'une rampe d'injection, dans laquelle la rampe assure la rétention et la fixation de la platine.

De ce fait, la rampe d'injection présente une structure complexe et doit être adaptée pour supporter les contraintes résultant de ces fonctions additionnelles de rétention et de fixation.

Enfin, dans la construction proposée par le document US 2005/045155, le répartiteur est constitué de deux parties, à savoir une partie inférieure formant la platine de fixation et de raccordement et une partie supérieure formant le corps du répartiteur en tant que tel.

Dans cette construction, la rétention de la rampe d'injection est réalisée directement et uniquement par le corps du répartiteur, la platine fournissant des supports d'appui pour ladite rampe (pas de fixation directe de cette dernière sur la culasse). Le répartiteur doit donc présenter une forme et une résistance structurelle adaptées à cette fonction additionnelle.

La présente invention a notamment pour but de pallier au moins certains, préférentiellement tous les inconvénients précités, et plus particulièrement de fournir une solution de fixation rigide pour la rampe d'injection, ne sollicitant pas le corps du répartiteur et autorisant une certaine liberté constructive.

A cet effet, l'invention a pour objet un module fonctionnel selon la revendication 1.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est un schéma de principe en coupe, illustrant plus particulièrement l'arrangement de fixation du module fonctionnel selon l'invention ;
les figures 2A et 2B sont des vues en perspective des deux composants formant le module fonctionnel, à savoir la rampe d'injection (Fig. 2A) et la platine de fixation et de raccordement (Fig. 2B), selon un mode de réalisation pratique de l'invention adapté à l'alimentation de trois cylindres, et,
les figures 3A et 3B sont des vues en perspective selon deux directions différentes du module fonctionnel après préassemblage des deux composantes représentées sur les figures 2A et 2B.

Les figures 1 à 3 montrent un module fonctionnel 1 comprenant, d'une part, une platine 2 de fixation et de raccordement étanche à la culasse d'un moteur à combustion interne, intégrant des portions 3 de tubulures d'amenée d'air pourvues éventuellement de moyens de régulation du flux (par exemple sous forme de clapets) au niveau de leurs orifices de sortie 3', et d'autre part, une rampe d'injection haute pression 4 sous la forme d'un conduit 5 pourvu de plusieurs injecteurs 5'.

Conformément à l'invention, le conduit 5 de la rampe d'injection 4 est pourvu de pieds d'appui et de fixation 6, 6' destinés à prendre directement appui sur la culasse 7, notamment au niveau d'un premier groupe de points de fixation 8 de cette dernière, et, la platine 2 est pourvue, d'une part, de sites de fixation primaires 9 destinés à coopérer avec un second groupe de points de fixation 8' de la culasse 7, et, d'autre part, de sites de fixation secondaires 9' correspondant à au moins certains des points de fixation 8 du premier groupe de la culasse 7, lesdits sites de fixation secondaires 9' de la platine 2 étant destinés à venir se positionner par-dessus certains au moins des pieds d'appui et de fixation 6, 6' de la rampe d'injection 4.

Les pieds d'appui et de fixation 6, 6' prennent au moins appui au niveau des zones environnant directement les points de fixation 8 (généralement des trous borgnes filetés) du premier groupe prévus sur la culasse 7. Néanmoins, ces pieds 6, 6' peuvent également prendre éventuellement appui sur une surface plus large ou en d'autres zones décalées par rapport auxdits points de fixation 8, ce en fonction de la forme desdits pieds 6, 6' des nécessités constructives (par exemple d'encombrement) et de leur mode de réalisation (notamment leur matière constitutive).

Grâce à l'invention, on aboutit à une fixation directe de la rampe d'injection 4 sur la culasse 7, sans pièce intermédiaire et sans solliciter le conduit 5 pour la fixation de la platine 2, ni le corps du répartiteur pour la fixation du conduit 5 ou de la rampe.

De plus, la prévision de points de fixation spécifiques 8' pour la seule platine 2 autorise une fixation directe, rigide et optimisée de cette dernière directement sur la culasse 7, sur laquelle elle est en appui, sans interférer avec la fixation de la rampe d'injection 4 et en adéquation avec sa structure et les sollicitations auxquelles elle est soumise.

Bien qu'elle puisse éventuellement être intégrée au corps du répartiteur (répartiteur d'un seul tenant), la platine est préférentiellement réalisée sous forme d'une pièce séparée sur laquelle se fixe le corps du répartiteur.

La différenciation d'au moins certains des points de fixation de la rampe 4, d'une part, et de la platine 2, d'autre part, permet de conserver une certaine liberté constructive pour ces deux éléments, de choisir les meilleurs points et sites de fixation pour chacun d'eux (localisation, forme des pattes, forme des oeillets ou brides, ...) et de découpler les opérations de montage / démontage entre ces deux éléments.

De manière complémentaire, l'exploitation commune d'autres points de fixation 8' pour la fixation de la rampe 4 et de la platine 2, permet d'assurer une solidarisation additionnelle de cette dernière, en exploitant des points de fixation existant et sans interférer négativement avec la fixation de la rampe d'injection 4.

Enfin, la prévision de simples pieds 6, 6' pour la solidarisation de la rampe 4 permet de limiter les coûts matière et l'encombrement résultant.

Avantageusement, la rampe d'injection 4 comporte au moins deux pieds d'appui et de fixation 6, 6' rapportés ou formés sur le conduit 5, par exemple par vissage, emboîtement avec coopération de formes, soudage, collage ou surmoulage, en étant mutuellement espacés le long de ce dernier.

Préférentiellement, comme le montrent les figures 2 et 3 des dessins annexés, le conduit 5 de la rampe d'injection 4 est pourvu d'au moins trois pieds 6, 6' d'appui et de fixation, dont deux sont situés au niveau ou à proximité des deux extrémités opposées dudit conduit 5.

Le nombre total de pieds 6, 6' dépendra notamment de la taille du conduit 5 et du nombre de points de fixation 8 du premier groupe disponibles sur la culasse 7.

En accord avec un mode de réalisation préféré de l'invention, les sites de fixation primaires 9 sont formés au niveau du corps 2' en forme de plaque de la platine 2 destiné à venir en appui direct et étanche sur la culasse 7 et les sites de fixation secondaires 9' sont formés au niveau de pattes ou d'ailes 10 de la platine 2 destinées à s'étendre par-dessus les pieds d'appui et de fixation 6, 6' et, le cas échéant, le conduit 5 de la rampe d'injection 4.

L'une 6' au moins desdites pattes 6, 6' peut éventuellement contribuer à la rétention et/ou au maintien du conduit 5, par appui avec coopération de formes avec ce dernier (figures 3).

Conformément à une variante constructive pratique de l'invention, les pattes ou ailes 10 de la platine 2 consistent en des projections ou des saillies de matière formées d'un seul tenant avec les parois des portions des tubulures 3 et s'étendant à distance du corps en forme de plaque 2' de ladite platine 2.

Bien que différentes formes puissent être envisagées, il est avantageusement prévu, dans la mesure du possible, que les pieds d'appui et de fixation 6, 6' présentent chacun un corps à structure tubulaire destinée à être traversée par une vis de fixation 11. Ce corps tubulaire peut comporter des extrémités conformés de manière particulière pour l'appui sur la culasse 7 et le raccordement avec le conduit 5.

Comme le montrent les figures 2 et 3, et en vue d'optimiser l'interaction entre les pieds 6, 6' et les pattes 10, chaque pied présente avantageusement, en partie supérieure, une zone de réception 12 pour une aile ou patte 10 de la platine 2, les sites de fixation secondaires 9' formés au niveau de ces dernières étant avantageusement pourvus d'entretoises 13 destinées à être traversées par les vis de fixation 11. De telles entretoises métalliques 13 peuvent également être prévues dans les orifices de fixation de la platine 2 formant les sites de fixation primaires 9.

La coopération entre pieds 6, 6' et pattes 10 peut être prévue pour autoriser un enlèvement par dégagement latéral de la rampe d'injection 4 lorsque les vis de fixation 11 (engagées dans les points de fixation 8 du premier groupe) ont été enlevées, le cas échéant avec un léger soulèvement latéral de la platine 2 (mais sans enlever les vis 11 des points de fixation 8').

Préférentiellement, les zones de réception 12 et les surfaces de contact correspondantes des pattes 10 présente une conformation plane, autorisant un déplacement relatif entre eux.

Selon une caractéristique de l'invention, la platine de fixation et de raccordement 2 est réalisée en un matériau synthétique thermoplastique ou thermodur, préférentiellement par moulage d'un seul tenant, et en ce que la rampe d'injection 4 est réalisée en un matériau métallique, les pieds d'appui et de fixation 6, 6' étant réalisés en un matériau métallique ou synthétique.

Comme cela ressort des figures 3, le module 1 peut consister en une unité préassemblée avant montage sur site, le cas échéant, avec verrouillage par solidarisation mutuelle temporaire ou non de la rampe 4 et de la platine 2, par exemple par enclenchement ou vissage.

La platine 2 peut, comme le montrent les figures 2 et 3, se présenter sous la forme d'une pièce indépendante ou séparée, qui est assemblée postérieurement à sa fabrication (avant ou après son montage sur la culasse) avec au moins une autre composante du système d'alimentation en air, par exemple un répartiteur ou un compresseur.

En variante, ladite platine 2 peut constituer une partie intégrante d'un répartiteur (non représenté) et dans ce cas le module fonctionnel 1 comprend ledit répartiteur pourvu de la platine 2.

Les deux variantes constructives précitées font partie de l'invention.

Dans le premier cas, compte tenu de son assemblage rigide par l'intermédiaire de multiples points de fixation et avec appui surfacique direct sur la culasse 7, la platine 2 peut avantageusement servir d'embase de montage pour d'autres composantes du système d'alimentation en air du moteur.

A cet effet, la platine 2 peut comporter des points de fixation 14 pour le montage avec solidarisation d'un répartiteur d'admission, d'un compresseur ou d'une pièce similaire d'amenée d'air destiné(e) à être relié(e) de manière étanche aux portions de tubulures 3.

La présente invention a également pour objet un véhicule à moteur à combustion interne alimenté par une rampe d'injection, caractérisé en ce qu'il comporte au moins un module fonctionnel 1 tel que décrit ci-dessus, le cas échéant un module 1 pour chaque groupement de cylindres du moteur.

En particulier, lorsque le moteur comprend une pluralité de cylindres arrangés selon une disposition en V, deux modules fonctionnels 1 sont mis en oeuvre, un pour chaque alignement de cylindres.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Module fonctionnel comprenant, d'une part, une platine (2) de fixation et de raccordement étanche à la culasse d'un moteur à combustion interne, intégrant des portions (3) de tubulures d'amenée d'air pourvues éventuellement de moyens de régulation du flux au niveau de leurs orifices de sortie (3'), et d'autre part, une rampe d'injection haute pression (4) sous la forme d'un conduit (5) pourvu de plusieurs injecteurs (5'), le conduit (5) de la rampe d'injection (4) étant pourvu de pieds d'appui et de fixation (6, 6') destinés à prendre directement appui sur la culasse (7), notamment au niveau d'un premier groupe de points de fixation (8) de cette dernière,
module fonctionnel (1) **caractérisé en ce que** la platine (2) est pourvue, d'une part, de sites de fixation primaires (9) destinés à coopérer avec un second groupe de points de fixation (8') de la culasse (7), et, d'autre part, de sites de fixation secondaires (9') correspondant à au moins certains des points de fixation (8) du premier groupe de la culasse (7), lesdits sites de fixation secondaires (9') de la platine (2) se positionnant par-dessus certains au moins des pieds d'appui et de fixation (6, 6') de la rampe d'injection (4) et assurant une solidarisation additionnelle de ladite platine (2) avec la culasse (7).

2. Module fonctionnel selon la revendication 1, **caractérisé en ce que** la rampe d'injection (4) comporte au moins deux pieds d'appui et de fixation (6, 6') rapportés ou formés sur le conduit (5), par exemple par vissage, emboîtement avec coopération de formes, soudage, collage ou surmoulage, en étant mutuellement espacés le long de ce dernier.

3. Module fonctionnel selon la revendication 2, **caractérisé en ce que** le conduit (5) de la rampe d'injection (4) est pourvu d'au moins trois pieds (6, 6') d'appui et de fixation, dont deux sont situés au niveau ou à proximité des deux extrémités opposées dudit conduit (5).

4. Module fonctionnel selon l'une quelconque des revendications 1 à 3, **caractérisé en ce que** les sites de fixation primaires (9) sont formés au niveau du corps (2') en forme de plaque de la platine (2) destiné à venir en appui direct et étanche sur la culasse (7) et **en ce que** les sites de fixation secondaires (9') sont formés au niveau de pattes ou d'ailes (10) de la platine (2) destinées à s'étendre par-dessus les pieds d'appui et de fixation (6, 6') et, le cas échéant, le conduit (5) de la rampe d'injection (4).

5. Module fonctionnel selon la revendication 4, **caractérisé en ce que** les pattes ou ailes (10) de la platine (2) consistent en des projections ou des saillies de matière formées d'un seul tenant avec les parois des portions des tubulures (3) et s'étendant à distance du corps en forme de plaque (2') de ladite platine (2).

6. Module fonctionnel selon l'une quelconque des revendications 1 à 3, **caractérisé en ce que** les pieds d'appui et de fixation (6, 6') présentent chacun un corps à structure tubulaire destinée à être traversée par une vis de fixation (11).

7. Module fonctionnel selon les revendications 5 et 6, **caractérisé en ce que** chaque pieds d'appui et de fixation (6, 6') de la rampe d'injection (4) présente, en partie supérieure, une zone de réception (12) pour une aile ou patte (10) de la platine (2), les sites de fixation secondaires (9') formés au niveau de ces dernières étant avantageusement pourvus d'entretoises (13) destinées à être traversées par les vis de fixation (11).

8. Module fonctionnel selon l'une quelconque des revendications 1 à 7, **caractérisé en ce que** la platine de fixation et de raccordement (2) est réalisée en un matériau synthétique thermoplastique ou thermodur, préférentiellement par moulage d'un seul tenant, et **en ce que** la rampe d'injection (4) est réalisée en un matériau métallique, les pieds d'appui et de fixation (6, 6') étant réalisés en un matériau métallique ou synthétique.

9. Module fonctionnel selon l'une quelconque des revendications 1 à 8, **caractérisé en ce qu'**il consiste en une unité préassemblée avant montage sur site, le cas échéant, avec verrouillage par solidarisation mutuelle temporaire ou non de la rampe (4) et de la platine (2), par exemple par enclenchement ou vissage.

10. Module fonctionnel selon l'une quelconque des revendications 1 à 9, **caractérisé en ce que** la platine de fixation et de raccordement (2) comportent des points de fixation (14) pour le montage avec solidarisation d'un répartiteur d'admission, d'un compresseur ou d'une pièce similaire d'amenée d'air destiné(e) à être relié(e) de manière étanche aux portions de tubulures (3).

11. Véhicule à moteur à combustion interne alimenté par une rampe d'injection, **caractérisé en ce qu'**il comporte au moins un module fonctionnel selon l'une quelconque des revendications 1 à 10.

## Patentansprüche

1. Funktionelles Modul, das einerseits eine Platte (2) zum Befestigen und dichten Anschließen an dem Zylinderkopf eines Verbrennungsmotors aufweist, das Teile (3) von Luftzuführstutzen integriert, die eventuell mit Regelmitteln des Flusses auf dem Niveau ihrer Ausgangsöffnungen (3') versehen sind, und, andererseits, eine Hochdruck-Einspritzverteilerleiste (4) in der Form einer Leitung (5) die mit mehreren Einspritzern (5') versehen ist, wobei die Leitung (5) der Einspritzverteilerleiste (4) mit Trag- und Befestigungsfüßen (6, 6') versehen ist, die dazu bestimmt sind, direkt auf dem Zylinderkopf (7) aufzuliegen, insbesondere auf dem Niveau einer ersten Gruppe von Befestigungspunkten (8) dieses Letzteren, funktionelles Modul (1), **dadurch gekennzeichnet, dass** die Platte (2) einerseits mit Hauptbefestigungsstellen (9) versehen ist, die dazu bestimmt sind, mit einer zweiten Gruppe von Befestigungspunkten (8') des Zylinderkopfs (7) zusammenzuwirken, und, andererseits, mit Hilfsbefestigungsstellen (9'), die mindestens bestimmten der Befestigungspunkte (8) der ersten Gruppe des Zylinderkopfs (7) entsprechen, wobei sich die Hilfsbefestigungsstellen (9') der Platte (2) oberhalb mindestens bestimmter der Trag- und Befestigungsfüße (6, 6') der Einspritzverteilerleiste (4) positionieren und eine zusätzliche feste Verbindung der Platte (2) mit dem Zylinderkopf (7) sicherstellen.

2. Funktionelles Modul nach Anspruch 1, **dadurch gekennzeichnet, dass** die Einspritzverteilerleiste (4) mindestens zwei Trag- und Befestigungsfüße (6, 6') aufweist, die auf der Leitung (5) angebaut oder ausgebildet sind, zum Beispiel durch Schrauben, Einrasten mit Formschlüssigkeit, Schweißen, Kleben oder Abformen, indem sie voneinander entlang dieser Letzteren beabstandet sind.

3. Funktionelles Modul nach Anspruch 2, **dadurch gekennzeichnet, dass** die Leitung (5) der Einspritzverteilerleiste (4) mit mindestens drei Trag-und Befestigungsfüßen (6, 6') versehen ist, von welchen zwei auf dem Niveau oder in der Nähe der zwei gegenüberliegenden Enden der Leitung (5) liegen.

4. Funktionelles Modul nach einem der Ansprüche 1 bis 3, **dadurch gekennzeichnet, dass** die Hauptbefestigungsstellen (9) auf dem Niveau des Körpers (2') in Plattenform der Platte (2) ausgebildet sind, der dazu bestimmt ist, direkt und dicht auf dem Zylinderkopf (7) zum Aufliegen zu kommen, und dass die Hilfsbefestigungsstellen (9') auf dem Niveau von Pratzen oder Flügeln (10) der Platte (2) ausgebildet sind, die dazu bestimmt sind, sich über die Trag- und Befestigungsfüße (6, 6') zu erstrecken und, gegebenenfalls, über die Leitung (5) der Einspritzverteilerleiste (4).

5. Funktionelles Modul nach Anspruch 4, **dadurch gekennzeichnet, dass** die Pratzen oder Flügel (10) der Platte (2) aus Materialprojektionen oder -vorsprüngen bestehen, die aus einem Stück mit den Wänden der Teile der Rohrstutzen (3) ausgebildet sind und sich von dem Körper in Plattenform (2') der Platte (2) beabstandet erstrecken.

6. Funktionelles Modul nach einem der Ansprüche 1 bis 3, **dadurch gekennzeichnet, dass** die Trag- und Befestigungsfüße (6, 6') jeweils einen Körper mit röhrenförmiger Struktur aufweisen, die dazu bestimmt ist, von einer Befestigungsschraube (11) durchquert zu sein.

7. Funktionelles Modul nach den Ansprüchen 5 und 6, **dadurch gekennzeichnet, dass** jeder Trag- und Befestigungsfuß (6, 6') der Einspritzverteilerleiste (4) im oberen Teil einen Aufnahmebereich (12) für einen Flügel oder eine Pratze (10) der Platte (2) aufweist, wobei die Hilfsbefestigungsstellen (9'), die auf dem Niveau dieser Letzteren ausgebildet sind, vorteilhafterweise mit Abstandhaltern (13) versehen sind, die dazu bestimmt sind, von den Befestigungsschrauben (11) durchquert zu sein.

8. Funktionelles Modul nach einem der Ansprüche 1 bis 7, **dadurch gekennzeichnet, dass** die Befestigungs- und Anschlussplatte (2) aus einem synthetischen Thermoplast- oder Duroplastwerkstoff vorzugsweise durch Formen aus einem Stück hergestellt ist, und dass die Einspritzverteilerleiste (4) aus einem metallischen Werkstoff hergestellt ist, wobei die Trag- und Befestigungsfüße (6, 6') aus einem metallischen oder synthetischem Werkstoff hergestellt sind.

9. Funktionelles Modul nach einem der Ansprüche 1 bis 8, **dadurch gekennzeichnet, dass** es aus einer vor der Montage auf dem Standort zusammengefügten Einheit besteht, gegebenenfalls mit Verriegelung durch gegenseitige zeitweilige feste Verbindung oder nicht der Einspritzverteilerleiste (4) und der Platte (2), zum Beispiel durch Einrasten oder Verschrauben.

10. Funktionelles Modul nach einem der Ansprüche 1 bis 9, **dadurch gekennzeichnet, dass** die Befestigungs- und Anschlussplatte (2) Befestigungspunkte (14) für die Montage mit fester Verbindung eines Einlassverteilers, eines Verdichters oder eines ähnlichen Teils zum Zuführen von Luft, das dazu bestimmt ist, dicht mit den Rohrstutzenteilen (3) verbunden zu werden, aufweist.

11. Fahrzeug mit Verbrennungsmotor, der von einer Einspritzverteilerleiste versorgt wird, **dadurch gekennzeichnet, dass** es mindestens ein funktionelles Modul nach einem der Ansprüche 1 bis 10 aufweist.

## Claims

1. Functional module comprising, on the one hand, an attachment and connection plate (2) that is airtight to the cylinder head of an internal combustion engine, incorporating portions (3) of air intake pipes optionally provided with means for regulating the flow at their outlet openings (3'), and on the other hand, a high-pressure fuel rail (4) in the form of a pipe (5) provided with several injectors (5'), the pipe (5) of the fuel rail (4) being provided with support and attachment feet (6, 6') intended to come directly to rest on the cylinder head (7), particularly at the level of a first group of attachment points (8) of the latter,
functional module (1) **characterized in that** the plate (2) is provided, on the one hand, with primary attachment sites (9) intended to work with a second group of attachment points (8') of the cylinder head (7) and, on the other hand, with secondary attachment sites (9') corresponding to at least some of the attachment points (8) of the first group of the cylinder head (7), said secondary attachment sites (9') of the plate (2) positioning themselves above at least some of the support and attachment feet (6, 6') of the fuel rail (4) and providing an additional rigid connection of the plate (2) with the cylinder head (7).

2. Functional module according to Claim 1, **characterized in that** the fuel rail (4) comprises at least two support and attachment feet (6, 6') attached to or formed on the pipe (5), for example by screwing, interlocking with cooperation of shapes, welding, bonding or casting, while being mutually spaced along the latter.

3. Functional module according to Claim 2, **characterized in that** the pipe (5) of the fuel rail (4) is provided with at least three support and attachment feet (6, 6'), two of which are located at or near the two opposite ends of said pipe (5).

4. Functional module according to any one of Claims 1 to 3, **characterized in that** the primary attachment sites (9) are formed at the level of the panel-shaped body (2') of the plate (2) intended to come to direct and airtight rest on the cylinder head (7) and **in that** the secondary attachment sites (9') are formed at the level of the lugs or wings (10) of the plate (2) intended to extend above the support and attachment feet (6, 6') and, if necessary, the pipe (5) of the fuel rail (4).

5. Functional module according to Claim 4, **characterized in that** the lugs or wings (10) of the plate (2) consist of projections or protrusions of material that are formed in one piece with the walls of the portions of the pipes (3) and that extend away from the panel-shaped body (2') of said plate (2).

6. Functional module according to any one of Claims 1 to 3, **characterized in that** the support and attachment feet (6, 6') each exhibit a pipe-structure body through which an attachment screw (11) is intended to pass.

7. Functional module according to Claims 5 and 6, **characterized in that** each support and attachment foot (6, 6') of the fuel rail (4) has, in its upper part, a receiving zone (12) for a wing or lug (10) of the plate (2), the secondary attachment sites (9') formed at the level of the latter being advantageously provided with spacers (13) through which the attachment screws (11) are intended to pass.

8. Functional module according to any one of Claims 1 to 7, **characterized in that** the attachment and connection plate (2) is made of a thermoplastic or thermosetting synthetic material, preferably by molding in one piece, and **in that** the fuel rail (4) is made of a metallic material, the support and attachment feet (6, 6') being made of a metallic or synthetic material.

9. Functional module according to any one of Claims 1 to 8, **characterized in that** it consists of a unit that is pre-assembled before on-site mounting, if necessary, with or without interlocking by temporary mutual securing of the rail (4) and the plate (2), for example by engaging or screwing.

10. Functional module according to any one of Claims 1 to 9, **characterized in that** the attachment and connection plate (2) comprises attachment points (14) for the mounting with securing of an intake distributor, a compressor or a similar air supply part intended to be connected in an airtight manner to the portions of pipes (3).

11. Vehicle with an internal combustion engine supplied by a fuel rail, **characterized in that** it comprises at least one functional module according to any one of Claims 1 to 10.
